# EUROPÄISCHE PATENTSCHRIFT

(11) **EP 0 058 718 B1**
(45) Veröffentlichungstag und Bekanntmachung des Hinweises auf die Patenterteilung: **18.06.1986**
(21) Anmeldenummer: 81902665.9
(22) Anmeldetag: 28.08.1981
(51) Int. Cl.: A63B 23/00, A63B 69/16

(54) **BELASTUNGSGERÄT FÜR PHYSIOLOGISCHE UNTERSUCHUNGEN**
CHARGING APPARATUS FOR PHYSIOLOGICAL TESTS
APPAREIL DE CHARGE POUR EXAMENS PHYSIOLOGIQUES

(30) Priorität: 29.08.1980 HU 213180
(43) Veröffentlichungstag der Anmeldung: 01.09.1982
(73) Patentinhaber: Medicor Müvek, H-1389 Budapest XIII (HU)
(72) Erfinder: CSEKES, József, Debrecen (HU)
(74) Vertreter: Lemcke, Rupert, Dipl.-Ing.
(86) Internationale Anmeldenummer: HU8100034
(87) Internationale Veröffentlichungsnummer: WO8200769

## Beschreibung

Die Erfindung betrifft ein physiologisches Belastungsgerät, das eine von der zu untersuchenden Person angetriebene Antriebswelle, einen Freilauf, ein Übersetzungsgetriebe und mit der beschleunigten Seite des Übersetzungsgetriebes gekoppelt eine Schwungmasse sowie eine elektrische Maschine im Bremsbetrieb mit angeschlossenen externen Regel- und Lastkreisen aufweist.

In der ärztlichen Praxis werden immer häufiger Untersuchungsmethoden angewandt, bei denen nicht nur statische, sondern auch dynamische Werte unter Belastung ermittelt werden. Die dynamischen Werte spielen in der prophylaktischen, rehabilitations-, allgemeinen, sport- und arbeitsmedizinischen Diagnostik eine wichtige Rolle. Die Belastung wird zweckmäßigerweise durch Radfahren hergestellt, das alten und jugendlichen bzw. geübten und ungeübten Patienten die gleiche Beanspruchung auferlegt. Das Radfahren wird weiterhin in liegender und stehender Körperposition durchgeführt.

Die an die Belastungssysteme gestellten allgemeinen Forderungen sind : Variable Belastung, Unschädlichkeit, kann beliebig abgebrochen werden, soll physiologisch und reproduzierbar sein.

Einen besonderen Vorteil stellt eine Rückkopplung dar, wenn das Belastungssystem durch die funktionellen Parameter (Atmung, EKG, Blutdruck usw.) gesteuert werden kann. Bisherigen Kenntnissen zufolge wurden zur Herstellung von Belastungen folgende technischen Lösungen verwendet: Wirbelstrombremsung, elektrische Maschine im Bremsbetrieb, das System Dynamo-Motor-Tachometer, Waagenmotor, mechanische Bremsung usw. Die Nachteile der aufgezählten Varianten sind : Der robuste Aufbau, hohe Herstellungskosten, große Grundreibungswerte, Zwangssysteme durch die Charakteristiken von Rotationsmaschinen, hohe Stromaufnahme, drehzahlabhängige Belastung.

Zu den verschiedenen bekannten physiologischen Belastungseinheiten gehört das eingangs genannte, von den MEDICOR-Werken vertriebene Gerät KE 21, bei dem über einen Pedalantrieb mittels Freilauf eine Schwungmasse bzw. letztendlich eine elektrische Maschine besonderer Bauart im Bremsbetrieb angetrieben wird. Die elektrische Maschine wird an externe Regel- bzw. Belastungsstromkreise angeschlossen, über die die gewünschte Last eingestellt bzw. die Kompensation der inneren Reibung vorgenommen werden kann, die etwa 40 bis 50 W ausmacht.

Obwohl sie der an sie gestellten Aufgabe grundsätzlich gerecht werden, sind die bekannten Einrichtungen unvorteilhaft, weil sie ein großes Eigengewicht haben, durch das die Handhabung bzw. der Transport erschwert wird, und weil zur Kompensation der inneren Reibung aufwendige Lösungen notwendig sind, deren Genauigkeit nicht immer ausreichend ist.

Aufgabe der Erfindung ist es, ein physiologisches Belastungsgerät der eingangs genannten Art zu erstellen, das bei einfachem konstruktivem Aufbau eine kleinere innere Reibung aufweist.

Diese Aufgabe ist erfindungsgemäß dadurch gelöst, daß die Antriebswelle über den Freilauf mit einem Scheibenrad mit Innenverzahnung ge= koppelt ist, in dessen Innenraum mehrere auf einer Kreisbahn gleichmäßig verteilte Mitnehmerritzel von gleicher Abmessung und gleicher Zähnezahl vorhanden sind, welche eine verzahnte Innenwelle antreiben, die um die Antriebswelle angeordnet ist, daß der Laüfer der elektrischen Maschine auf der Innenwelle angeordnet ist und gleichzeitig die Schwungmasse bildet, daß der Stator der elektrischen Maschine neben dem Scheibenrad um den Läufer herum untergebracht ist und eine Mehrphasenwicklung trägt, die an Belastungsstromkreisen angeschlossen ist, und daß die Läuferwicklungen an externe Regelstromkreise angeschlossen sind.

Um eine bessere Raumausnutzung zu erreichen, kann vorgesehen sein, daß der Läufer zwei Eisenkerne aufweist, die scheibenförmig aufeinander zu gebogen sind und einander als Polschuhe überlappen, in deren Zwischenraum sich die Schwungmasse und die Läuferwicklungen befinden.

Bei einer vorteilhaften Ausführungsform der Erfindung besteht der Stator aus einem inneren und einem äußeren Gehäuseteil sowie einer dazwischenliegenden, durch Gewindespindeln befestigten Lamellenarmatur und es sind die Achsen der Mitnehmerritzel am inneren Gehäuseteil befestigt.

Die Erfindung ist nachfolgend anhand eines Ausführungsbeispieles näher erläutert, das auf der Zeichnung dargestellt ist. In der Zeichnung zeigen :
Figur 1 eine Seitenansicht eines physiologischen Belastungsgerätes in teilweiser Schnittansicht und
Figur 2 eine Ansicht gemäß der Schnittlinie II-11 in Fig. 1.

Das in Fig. 1 dargestellte physiologische Belastungsgerät besteht aus einem Stator und einem angeschlossenen Läufer. Der Stator besteht aus einem scheibenförmigen, nach innen ausgesparten äußeren Gehäuseteil 1 und aus einem inneren Gehäuseteil 3, das über Gewindespindeln 2 gehalten wird. Zwischen dem äußeren bzw. inneren Gehäuseteil 1 bzw. 3 ist eine Lamellenarmatur 4 angeordnet. Diese Armatur besitzt Polnuten und trägt eine Dreiphasenwicklung.

Im Inneren des Stators befindet sich zentrisch eine Antriebswelle 5, die durch die Lager 6, 7 gelagert wird. Die Antriebswelle 5 ragt beidseits über die Seitenwände und trägt.jeweils ein Pedal 8, 9. Die Antriebswelle 5 ist von einer _{'}inneren Welle 10 umgeben, die keine unmittelbare Verbindung mit der Antriebswelle 5 aufweist und durch das Lager 11 im äußeren Gehäuseteil 1 bzw. durch das Lager 12 im inneren Gehäuseteil 3 gelagert ist..

Die innere Welle 10 weist beidseitig einen Bund auf, der durch Eisenjoche 13, 14 begrenzt ist. Die Eisenjoche 13, 14 sind scheibenförmig und an ihren Enden kammförmig aufeinander zu gebogen, so daß diese Magnetkerne bilden. Im Raum zwischen den Eisenjochen 13, 14 befinden sich die Schwungmasse 15, die darum liegende Wickelspule 16 und die Läuferwicklungen 17. Die Klemmen der Läuferwicklungen 17 sind an Schleifringen 18 angeschlossen. Über die im äußeren Gehäuseteil 1 befestigten Kohlebürsten 19 und die Schleifringe 18 wird der Erregerstrom zu den Wicklungen 17 des Läufers zugeführt. Der Läufer wird über die Antriebswelle 5 mittels Pedalen 8, 9 angetrieben. Die Antriebswelle 5 ist über einen Freilauf 20 mit dem Scheibenrad 21 gekoppelt. Durch den Freilauf 20 wird erreicht, daß das Scheibenrad 21 ein Drehmoment nur aus einer Richtung erfährt, so daß das Scheibenrad beim Umlauf durch die zeitweilig stehenden Pedalen keine Bremsung erfährt.

Zwischen Scheibenrad 21 und innerer Welle 10 befindet sich die in Fig. 2 im Schnitt dargestellte Beschleunigungsübersetzung. Das Scheibenrad ist am inneren Rand verzahnt. Die Verzahnung stimmt mit drei Mitnehmerritzeln 22, 23, 24 überein. Die Mitnehmerritzel 22, 23, 24 sind leichte Kunststoffzahnräder, deren Wellen im inneren Gehäuseteil 3 gelagert sind. In Fig. 1 ist das Mitnehmerritzel 22 und dessen Welle 25 zu sehen. Die Wellen der Mitnehmerritzel 22, 23, 24 sind an den Spitzen eins gleichschenkligen Dreieckes angeordnet, so daß diese im gleichen Abstand zur inneren Welle 10 zu finden sind. Die innere Welle 10 weist im Bereich der Mitnehmerritzel 22, 23, 24 eine Verzahnung 26 auf, um durch das Drehen des Scheibenrades einen beschleunigten Umlauf der inneren Welle 10 zu erreichen.

Bei der beschriebenen Anordnung der Beschleunigungsübersetzung wirkt nur das Drehmoment auf die innere Welle, da sich die radialen Druckkräfte gegenseitig aufheben.

Bei der Betätigung des physiologischen Belastungsgerätes setzt die zu untersuchende Person durch die Pedalen 8, 9 den Läufer im Inneren des Gerätes in Drehbewegung. Der Reibungsverlust des ganzen Antriebes beträgt etwa 4 bis 5 W, was eine bekannte Konstante ist und somit bei der Ermittlung hinzugerechnet werden kann.

Beim Drehen des Läufers wird durch die Läuferwicklungen 17 mittels einer auf der Zeichnung nicht dargestellten Regeleinheit ein Erregerstrom geleitet, wobei durch das entstandene Magnetfeld in den Wicklungen eine Dreiphasenspannung induziert wird. Die Lamellenarmatur 4 wird an eine hier nicht dargestellte Bremseinheit, die im Grunde genommen ein verstellbarer Lastwiderstand ist, angeschlossen, so daß der Arzt das Bremsmoment einstellen kann.

Beim Ausführungsbeispiel kann die Drehzahl im Bereich von 20 bis 100 U/min geändert werden, wobei die abgegebene Leistung maximal 600 W betragen kann. Dadurch, daß die Erregung und die Belastung voneinander unabhängig sind, kann die Last drehzahlunabhängig stufenlos geändert werden.

Bei dem beschriebenen physiologischen Belastungsgerät ist das kleine Volumen gegenüber bisher bekannten Einrichtungen ähnlicher Leistung charakteristisch. Bei einem Vergleich ist zu bemerken, daß die beschriebene Ausführung eine innere Reibung von 4 bis 5 W aufweist, welche gegenüber dem Reibungsverlust von 40 bis 50 W herkömmlicher Vorrichtungen vernachlässigbar und somit eine Kompensation durch eine gesonderte Regelung nicht erforderlich ist. Durch die besondere Ausführung des Übersetzungsgetriebes ist eine geräuscharme, ruhige und gleichmäßige Drehbewegung gewährleistet.

## Patentansprüche

1. Physiologisches Belastungsgerät, das eine von der zu untersuchenden Person angetriebene Antriebswelle, einen Freilauf, ein Übersetzungsgetriebe und mit der beschleunigten Seite des Übersetzungsgetriebes gekoppelt eine Schwungmasse sowie eine elektrische Maschine im Bremsbetrieb mit angeschlossenen externen Regel- und Lastkreisen aufweist, dadurch gekennzeichnet, daß die Antriebswelle (5) über den Freilauf (20) mit einem Scheibenrad (21) mit Innenverzahnung gekoppelt ist, in dessen Innenraum mehrere auf einer Kreisbahn gleichmäßig verteilte Mitnehmerritzel (22, 23, 24) von gleicher Abmessung und gleicher Zähnezahl vorhanden sind, welche eine verzahnte Innenwelle (10) antreiben, die um die Antriebswelle (5) angeordnet ist, daß der Läufer der elektrischen Maschine auf der Innenwelle (10) angeordnet ist und gleichzeitig die Schwungmasse (15) bildet, daß der Stator (1, 2, 3, 4) der elektrischen Maschine neben dem Scheibenrad (21) um den Läufer herum untergebracht ist und eine Mehrphasenwicklung (4) trägt; die an Belastungsstromkreisen angeschlossen ist, und daß die Läuferwicklungen an externe Regelstromkreise angeschlossen sind.

2. Belastungsgerät nach Anspruch 1, dadurch gekennzeichnet, daß der Läufer zwei Eisenkerne (13, 14) aufweist, die scheibenförmig aufeinander zu gebogen sind und einander als Polschuhe überlappen, in deren Zwischenraum sich die Schwungmasse (15) und die Läuferwicklungen (17) befinden.

3. Belastungsgerät nach Anspruch 1 oder 2, dadurch gekennzeichnet, daß der Stator aus einem inneren und einem äußeren Gehäuseteil (1, 3) sowie einer dazwischen liegenden, durch Gewindespindeln (2) befestigten Lamellenarmatur (4) besteht, und daß die Achsen der Mitnehmerritzel (22, 23, 24) am inneren Gehäuseteil (3) befestigt sind.

## Claims

1. Physiological stressing apparatus comprising a drive shaft driven by the perso.n under investigation, a freewheel, step-up gearing and a centrifugal mass coupled to the accelerated side of the step-up gearing as well as an electric machine in brake operation with external regulating and load circuits coupled thereto, characterised in that the drive shaft (5) is coupled via the freewheel (20) to an internally toothed disk wheel (21) in the interior of which is accommodated a plurality of driving pinions (22, 23, 24) of identical dimensions and with identical number of teeth uniformly distributed along a circular track, the pinions driving a splined inner shaft (10) arranged around the drive shaft (5), that the rotor of the electric machine is arranged on the inner shaft (10) and simultaneously forms the centrifugal mass (15), that the stator (1, 2, 3, 4) of the electric machine is mounted around the rotor in the vicinity of the disk wheel (21) and carries a multiphase winding (4) connected to load circuits, and that the rotor windings are connected to external regulating circuits.

2. Stressing apparatus according to claim 1, characterised in that the rotor is provided with two iron cores (13, 14) which are in the form of disks bent towards and on each other and overlap each other to form .a pole-shoe, the centrifugal mass (15) and the rotor windings (17) being disposed in the space between the cores.

3. Stressing apparatus according to claim 1 or claim 2, characterised in that the stator consists of an inner and an outer housing part (1, 3) as well as a laminated armature (4) located therebetween and secured by threaded spindles (2), and that the shafts of the driving pinions (22, 23, 24) are secured to the inner housing part (3).

## Revendications

1. Appareil de sollicitation physiologique, qui comporte un arbre d'entraînement entraîné par la personne à examiner, une roue libre, un mécanisme de transmission et, en accouplement avec le côté accéléré du mécanisme de transmission, une masse d'inertie ainsi qu'une machine électrique fonctionnant en frein et reliée à des circuits externes de régulation et de charge, caractérisé en ce que l'arbre d'entraînement (5) est accouplé par l'intermédiaire de la roue libre (20) à une couronne (21) à denture intérieure, à l'intérieur de laquelle sont disposés plusieurs pignons-entraîneurs (22, 23, 24) présentant des dimensions et des nombres de dents identiques, qui sont répartis uniformément sur un cercle et qui assurent l'entraînement d'un arbre intérieur (10) denté qui entoure l'arbre d'entraînement (5), en ce que le rotor de la machine électrique est disposé sur l'arbre intérieur (10) et constitue en même temps la masse d'inertie (15), en ce que le stator (1, 2, 3, 4) de la. machine électrique est placé à côté de la couronne (21) autour du rotor et porte un enroulement polyphasé qui est relié à des circuits de charge et en ce que les enroulements du rotor sont reliés à des circuits externes de régulation.

2. Appareil de sollicitation selon la revendication 1, caractérisé en ce que le rotor comporte deux noyaux en fer (13, 14), qui ont une forme de disque comportant des extrémités recourbées dirigées l'une vers l'autre et se chevauchant afin de former des pièces polaires, la masse d'inertie (15) et les enroulements de rotor (17) sont disposés dans l'intervalle formé entre lesdites pièces polaires.

3. Appareil de sollicitation selon la revendication 1 ou 2, caractérisé en ce que le stator se compose d'une partie intérieure de carter (1) d'une partie -extérieure (3) de carter et d'une carcasse feuilletée (4) fixée entre lesdites parties intérieure et extérieure par des tiges filetées (2), et en ce que les axes des pignons entraîneurs (22, 23, 24) sont fixés sur la partie intérieure (3) du carter.
